# EUROPÄISCHE PATENTSCHRIFT

(11) **EP 0 115 785 B1**
(45) Veröffentlichungstag und Bekanntmachung des Hinweises auf die Patenterteilung: **01.10.1986**
(21) Anmeldenummer: 84100262.9
(22) Anmeldetag: 12.01.1984
(51) Int. Cl.: B26D 7/22, B26D 7/00

(54) **Aufschnitt-Schneidemaschine**
Slicing machine
Machine à trancher

(30) Priorität: 10.02.1983 DE 3304586
(43) Veröffentlichungstag der Anmeldung: 15.08.1984
(73) Patentinhaber: Bizerba-Werke Wilhelm Kraut GmbH & Co. KG., D-72336 Balingen (DE)
(72) Erfinder: Maurer, Albrecht, D-7460 Balingen 1 (DE); Butz, Alois, D-7465 Geislingen 1 (DE); Koch, Klaus, D-7465 Geislingen 1 (DE)
(74) Vertreter: Hoeger, Stellrecht & Partner

## Beschreibung

Die Erfindung betrifft eine Aufschnitt-Schneidemaschine mit einem Maschinengehäuse, einem an diesem drehbar gelagerten, rotierenden Kreismesser, einer zur Einstellung der Schnittstärke relativ zum Kreismesser verstellbaren Anschlagplatte, einer Verstelleinrichtung für die Anschlagplatte, einem auf dem Gehäuse hin- und herverschiebbaren und vom Gehäuse abschwenkbaren Schlitten zum Auflegen und Zuführen von Schneidgut und einer Verriegelungseinrichtung, die einerseits ein Verschwenken des Schlittens dann verhindert, wenn die Anschlagplatte auf eine von Null verschiedene Schnittstärke eingestellt ist und andererseits eine Verstellung der in Schnittstärkeeinstellung Null befindlichen Anschlagplatte bvei verschwenktem Schlitten ausschließt.

Bei einer bekannten Maschine dieser Art (DE-OS-27 49 652) kann der hin- und herverschiebbare Schlitten nur in einer einzigen Endposition verschwenkt werden. Es wurde zwar auch schon eine Schneidemaschine der hier in Rede stehenden Gattung vorgeschlagen, bei welcher unter gleichzeitiger Blockierung der Verstelleinrichtung für die Anschlagplatte in Null-Lage der Schlitten in jeder Position auf seinem Verschiebeweg ausschwenkbar ist, dabei bestand die erforderliche Verriegelungseinrichtung jedoch aus zahlreichen, teilweise unter Federkraft stehenden und drehbar gelagerten Teilen, wodurch die Anordnung in der Fertigung aufwendig, kompliziert und störanfällig ist.

Es ist Aufgabe der Erfindung, eine gattungsgemäße Aufschnitt-Schneidemaschine mit einer einfachen und störungssicheren Verriegelungseinrichtung für den Schlitten bzw. die Verstelleinrichtung der Anschlagplatte auszurüsten.

Zur erfindungsgemäßen Lösung dieser Aufgabe weist eine solche Verriegelungseinrichtung folgende Merkmale auf :
a. am Schlitten ist ein Schieber gelenkig befestigt :
b. bei von Null verschiedener Schnittstärkeeinstellung liegt eine Anschlagfläche des Schiebers an einem fest am Schlitten angeordneten Gegenanschlag an und verhindert ein Verschwenken des Schlittens ;
c. eine sich über den Verschiebeweg des Schlittens erstreckende Leiste ist um eine gehäusefeste. parallel zu diesem Verschiebeweg verlaufende Achse zwischen zwei Endlagen verschwenkbar, nämlich einer ersten Endlage, in der sie außer Wirkverbindung mit dem Schieber ist, und einer zweiten Endlage, in der sie die Anschlagfläche des Schiebers vom Gegenanschlag löst und ein Verschwenken des Schlittens ermöglicht ;
d. mit der Verstelleinrichtung der Anschlagplatte ist ein Stift verbunden, der bei Erreichen der Schnittstärkeneinstellung Null die Leiste aus ihrer ersten in die zweite Endlage überführt ;
e. an der Leiste ist eine Klaue angeordnet, die beim Erreichen der zweiten Endlage der Leiste in die Verstelleinrichtung der Anschlagplatte eingreift und diese in der Schnittstärkeneinstellung Null blockiert ;
f. am Schieber ist eine Stützfläche vorgesehen, welche bei verschwenktem Schlitten die in ihrer zweiten Endlage befindliche Leiste abstützt und die Klaue in blockierendem Eingriff mit der Verstelleinrichtung der Anschlagplatte hält.

Die nachstehende Beschreibung einer bevorzugten Ausführungsform der Erfindung dient im Zusammenhang mit beiliegender Zeichnung der weiteren Erläuterung. Es zeigen :
Figur 1 eine Vorderansicht einer Aufschnitt-Schneidemaschine ;
Figur 2 eine Schnittansicht entlang der Linie 2-2 in Fig. 1 ;
Figur 3 eine Schnittansicht entlang der Linie 3-3 in Fig. 2 ;
Figur 4 eine Schnittansicht ähnlich Fig. 3 mit Schnittstärkeneinstellung Null und in Arbeitsstellung befindlichem Schlitten und
Figur 5 eine Schnittansicht ähnlich Fig. 4 mit ausgeschwenktem Schlitten.

Die auf der Zeichnung dargestellte Aufschnitt-Schneidemaschine 1 umfaßt ein Maschinengehäuse 2, an dem ein Kreismesser 3 drehbar gelagert ist. Ein vom Gehäuse 2 umschlossener, nicht dargestellter Motor treibt das Kreismesser 3 rotierend an. Eine parallel zur Schneidebene des Kreismessers 3 verlaufende Anschlagplatte 4 ist in bekannter Weise senkrecht zum Kreismesser 3 einstellbar. Der Abstand der Anschlagplatte 4 vom Kreismesser bestimmt die Scheibendicke oder Schnittstärke der Maschine. Das in Scheiben zu zerschneidende Schneidgut wird auf einen Schlitten 5 aufgelegt, der parallel zur Schneidebene des Kreismessers 3 (senkrecht zur Zeichnungsebene der Fig. 1) gleitverschieblich ist. Das (nicht dargestellte) Schneidgut wird auf dem Schlitten 5 liegend dem rotierenden Kreismesser 3 zugeführt und dabei in Anlage an der Anschlagplatte 4 gehalten.

Parallel zur Verschieberichtung des Schlittens 5 verläuft im Maschinengehäuse 2 starr eine Führungsachse 6 (Fig. 2 und 3), auf welcher der Schlitten 5 mittels eines Schlittenunterteils 7 gleitverschieblich geführt ist. Der Schlitten 5 ist weiterhin an einem Schlittenfuß 8 auf einer parallel zur Führungsachse 6 im Schlittenunterteil 7 befestigten Achse 9 schwenkbar, so daß er in Richtung des Pfeiles L zu Reinigungszwecken vom Gehäuse 2 abgeschwenkt werden kann.

An einer parallel zur Achse 9 verlaufenden Achse 11 ist am schwenkbaren Schlittenfuß 8 ein Schieber 12 gelenkig befestigt. Der Schieber 12 weist eine am besten aus Fig. 3 ersichtliche, kulissenartige Aussparung 13 auf, in die ein fest am Schlittenunterteil 7 angeordneter, als Gegenanschlag wirkender Vierkantzapfen 14 eingreift. In der in Fig. 3 dargestellten Betriebsposition liegt der Zapfen 14 an einer Anschlagfläche 15 der Aussparung 13 an und verhindert hierdurch eine Bewegung des Schiebers 12 in Richtung des Pfeiles R (Fig. 3) und damit eine Verschwenkung des Schlittens in Richtung des Pfeiles L. In dieser Betriebsposition ist somit der Schlitten bezüglich eines Abschwenkens vom Gehäuse verriegelt.

Zum Einstellen der Anschlagplatte 4 auf eine gewünschte Schnittstärke dient eine Verstelleinrichtung, die über einen Drehgriff 16 (Fig. 1 und 2) betätigt wird. Beim Verdrehen des Griffes 16 wird eine drehbar gelagerte, im Innern des Gehäuses 2 befindliche Scheibe 17 verdreht, an welcher eine Spiralnut 18 ausgebildet ist (Fig. 3). Die Anschlagplatte 4 ist starr mit einer Achse 19 verbunden, die in X-Richtung im Maschinengehäuse 2 gleitverschieblich ist. Von einem mit der Achse 19 starr verbundenen Arm 21 steht ein Zapfen 22 ab, welcher formschlüssig in die Spiralnut 18 eingreift. Wird die Scheibe 17 über den Drehgriff 16 gedreht, so wird der Zapfen 22 und damit die Achse 19 und die an ihm befestigte Anschlagplatte 4 in Richtung des Pfeiles X verschoben, wodurch der Abstand zwischen Anschlagplatte 4 und Kreismesser 3 und damit die Schnittstärke einstellbar ist.

In Fig. 3 ist eine Schnittstärke S eingestellt, die von Null verschieden ist. In Fig. 4 und 5 ist die Schnittstärke Null eingestellt. Bei dieser Schnittstärke liegt die Anschlagplatte 4 dicht am Kreismesser 3 und deckt dieses ab, so daß eine Verletzungsgefahr ausgeschaltet ist.

Im Innern des Maschinengehäuses 2 ist eine Leiste 23 an ihren beiden Stirnseiten mittels Drehzapfen 24 schwenkbar im Gehäuse 2 gelagert. Die Drehzapfen 24 vermitteln eine gehäusefeste Drehachse, die parallel zur Führungsachse 6 des Schlittens und damit parallel zu dessen Verschiebeweg verläuft. Die Leiste 23 erstreckt sich, wie aus Fig. 2 ersichtlich ist, praktisch über den gesamten Verschiebeweg des Schlittenfusses 8. Wie aus Fig. 3 hervorgeht, ist die Leiste 23 an ihrer freien Längsseite abgebogen und liegt in der in Fig. 3 dargestellten Betriebsposition an einem Anschlagbolzen 25 auf, der sie in einer ersten Endlage festhält.

An seinem freien, der Gelenkachse 11 gegenüberliegenden Seite ist der Schieber 12 mit einer vorspringenden Nase 26 versehen, die bis über die Leiste 23 ragt. Unterhalb der Nase 26 weist der Schieber 12 eine Stützfläche 27 auf. Zwischen Nase 26 und Stützfläche 27 liegt eine schlitzförmige Ausnehmung. Die bereits erwähnte, kulissenartige Aussparung 13 des Schiebers 12 ist aus zwei Rechtecken zusammengesetzt, und so bemessen, daß der Vierkantzapfen 14 einerseits an der Anschlagfläche 15 anliegen, andererseits aber im unteren Bereich der Aussparung 13 gleiten kann.

Von der Scheibe 17 steht ein Stift 28 so weit ab, daß er bei entsprechender Verschwenkung der Scheibe 17 (in Fig. 3 im Gegenuhrzeigersinn) an der Unterseite der Leiste 23 angreift und diese um die Drehzapfen 24 in ihre zweite, in Fig. 4 und 5 dargestellte Endlage verschwenkt.

Mit der Leiste 23 ist starr eine nach unten ragende Klaue 29 verbunden. Diese greift bei der in Fig. 4 und 5 dargestellten zweiten Endlage der Leiste 23 zwangsläufig in eine Aussparung 20 der Scheibe 17 ein und blockiert diese gegen Verdrehung. Da die in Fig. 4 und 5 dargestellte Position der Scheibe 17 der Schnittstärkeneinstellung Null entspricht, wird somit bei Erreichen dieser Einstellung die Scheibe 17 automatisch blockiert. Gleichzeitig greift - vgl. Fig. 4 - die umgebogene Kante der Leiste 23 an der Nase 26 des Schiebers 12 an und verschwenkt diesen um die Achse 11 so weit, bis die Anschlagfläche 15 des Schiebers 12 von dem als Gegenanschlag wirkenden Vierkantzapfen 14 abgelöst ist. Somit kann in dieser Betriebslage der Schlitten in Richtung des Pfeiles L (Fig. 5) vom Gehäuse 2 abgeschwenkt werden, wobei sich der Schieber 12 mittels der Aussparung 13 auf dem Zapfen 14 verschiebt.

Bei der durch das Verschwenken des Schlittens 5 in Richtung des Pfeiles L ausgelösten Bewegung des Schiebers 12 in Richtung des Pfeiles R wandert die freie, umgebogene Kante der Leiste 23 zwischen Nase 26 und Stützfläche 27 (in Fig. 3 bis 5 nach links), wobei sich diese Kante auf der Fläche 27 gleitend abstützt. Diese Abstützung der Leiste 23 an der Stützfläche 27 des Schiebers 12 verhindert eine Zurückverschwenkung der Leiste 23 aus der in Fig. 4 und 5 dargestellten Lage in die Lage gemäß Fig. 3. Die starr mit der Leiste 23 verbundene Klaue 29 kann somit nicht aus der Aussparung 20 des ein Teil der Verstelleinrichtung der Anschlagplatte 4 bildenden Scheibe 17 herausbewegt werden, so daß diese Verstelleinrichtung bei ausgeschwenktem Schlitten 5 blockiert ist. Die auf Null eingestellte Schnittstärke kann somit nicht verändert werden. Die Abdeckplatte 4 deckt die Schneide des Kreismessers 3 ab und verhindert in dieser Einstellung Verletzungen.

Nach Zurückverschwenkung des Schlittens (in Gegenrichtung des Pfeiles L) kommt gemäß Fig. 3 die freie Kante der Leiste 23 von der Stützfläche 27 frei, so daß nunmehr die Verstelleinrichtung (Scheibe 17) zwecks Einstellung einer gewünschten Schnittstärke wieder freigegeben ist.

In der in Fig. 4 und 5 dargestellten, zweiten Endlage der Leiste 23 stützt diese sich, wie gesagt, an der Stützfläche 27 ab. Diese am Schieber 12 ausgebildete Stützfläche ist deshalb in dieser Betriebsphase ortsfest, weil der Schieber 12 gemäß Fig. 5 durch den Vierkantzapfen 14, der an einer oberen Kante 31 der Aussparung 13 angreift, an einer Drehbewegung nach unten gehindert ist und lediglich eine Verschiebebewegung in Richtung des Pfeiles R ausführen kann. Somit verbleibt die Klaue 29 in der Ausnehmung 20 der Scheibe 17 und eine Verdrehbewegung der Scheibe 17 in Richtung des Pfeiles N kann nicht stattfinden. Die Anschlagplatte 4 verbleibt daher in ihrer das Kreismesser 3 abdeckenden Lage.

Da sich die Leiste 23 über den gesamten Verschiebeweg des Schlittens 5 erstreckt, stützt sie sich in jeder Verschiebestellung des Schlittens auf der Stützfläche 27 ab. Damit ist die Verstelleinrichtung (Scheibe 17) der Anschlagplatte 4 stets blockiert, auch wenn der ausgeschwenkte Schlitten 5 auf der Führungsachse 6 verschoben wird.

Die beschriebene Anordnung kann sowohl bei Aufschnitt-Schneidemaschinen mit senkrecht angeordneten als auch solchen mit schräg stehenden Kreismessern angewandt werden.

## Patentansprüche

1. Aufschnitt-Schneidemaschine mit einem Maschinengehäuse (2), einem an diesem drehbar gelagerten, rotierenden Kreismesser (3), einer zur Einstellung der Schnittstärke relativ zum Kreismesser verstellbaren Anschlagplatte (4), einer Verstelleinrichtung (17) für die Anschlagplatte, einem auf dem Gehäuse hin- und herverschiebbaren und vom Gehäuse abschwenkbaren Schlitten (5) zum Auflegen und Zuführen von Schneidgut und einer Verriegelungseinrichtung (14, 23, 26, 29), die einerseits ein Verschwenken des Schlittens dann verhindert, wenn die Anschlagplatte auf eine von Null verschiedene Schnittstärke eingestellt ist, und andererseits eine Verstellung der in Schnittstärkeneinstellung Null befindlichen Anschlagplatte bei verschwenktem Schlitten ausschließt, gekennzeichnet durch folgende Merkmale der Verriegelungseinrichtung :
a. am Schlitten (5, 8) ist ein Schieber (12) gelenkig befestigt;
b. bei von Null verschiedener Schnittstärkeneinstellung liegt eine Anschlagfläche (15) des Schiebers an einem fest am Schlitten angeordneten Gegenanschlag (14) an und verhindert ein Verschwenken des Schlittens ;
c. eine sich über den Verschiebeweg des Schlittens erstreckende Leiste (23) ist um eine gehäusefeste, parallel zu diesem Verschiebeweg verlaufende Achse (24) zwischen zwei Endlagen verschwenkbar, nämlich einer ersten Endlage, in der sie außer Wirkverbindung mit dem Schieber ist, und einer zweiten Endlage, in der sie die Anschlagfläche des Schiebers vom Gegenanschlag löst und ein Verschwenken des Schlittens ermöglicht;
d. mit der Verstelleinrichtung (16, 17) der Anschlagplatte (4) ist ein Stift (28) verbunden, der bei Erreichen der Schnittstärkeneinstellung Null die Leiste aus ihrer ersten in die zweite Endlage überführt ;
e. an der Leiste ist eine Klaue (29) angeordnet, die beim Erreichen der zweiten Endlage der Leiste in die Verstelleinrichtung der Anschlagplatte eingreift und diese in der Schnittstärkeneinstellung Null blockiert
f. am Schieber ist eine Stützfläche (27) vorgesehen, welche bei ausgeschwenktem Schlitten die in ihrer zweiten Endlage befindliche Leiste abstützt und die Klaue in blockierendem Eingriff mit der Verstelleinrichtung der Anschlagplatte hält:
g. der Schieber weist eine Kante (31) auf, an welcher der Gegenanschlag (14) bei verschwenktem Schlitten anliegt.

2. Schneidemaschine nach Anspruch 1, da- .durch gekennzeichnet, daß der Gegenanschlag (14) als Zapfen ausgebildet und von einer kulissenartigen Aussparung (13) des Schiebers (12) umschlossen ist.

3. Schneidemaschine nach Anspruch 2, dadurch gekennzeichnet, daß der Zapfen als Vierkantzapfen ausgebildet und die Aussparung (13) von Rechteckkanten begrenzt ist.

4. Schneidemaschine nach Anspruch 1, 2 oder 3, dadurch gekennzeichnet, daß die Leiste (23) an ihren beiden Stirnseiten in gehäusefesten Drehzapfen (24) schwenkbar gelagert ist.

5. Schneidemaschine nach einem der Ansprüche 1 bis 4, dadurch gekennzeichnet, daß die Leiste (23) in ihrer ersten Endlage an einem Anschlagbolzen (25) anliegt.

6. Schneidemaschine nach einem der voranstehenden Ansprüche, dadurch gekennzeichnet, daß die Verstelleinrichtung der Anschlagplatte (4) eine drehbar gelagerte Scheibe (17) umfaßt, an welcher der Stift (28) zur Überführung der Leiste (23) aus ihrer ersten in ihre zweite Endlage und eine die Klaue (29) aufnehmende Ausnehmung (20) angeordnet sind.

7. Schneidemaschine nach einem der voranstehenden Ansprüche, dadurch gekennzeichnet, daß der Schieber (12) eine vorspringende Nase (26) für den Angriff der Leiste (23) aufweist und die Stützfläche (27) für die Leiste unterhalb dieser Nase liegt.

## Claims

1. A slice-cutting machine having a machine housing (2), a rotating circular blade (3), which is rotatably mounted on the said housing, a stop plate (4), which may be adjusted relative to the circular blade in order to set the cutting thickness, a setting device (17) for the stop plate, a sliding carriage (5) which reciprocates on the housing and which may be tilted away from the housing for loading and supplying the article to be cut, and a locking device (14.23.26.29), which on the one hand prevents a tilting of the sliding carriage when the stop plate is set at a setting other than zero, and on the other hand rules out the possibility of an adjustment of the stop plate with the cutting thickness setting at zero when the sliding carriage is tilted, characterised by the following features of the locking device :
a. a sliding member (12) is secured to the sliding carriage (5, 8) in an articulated manner ;
b. in the case of a cutting thickness setting other than zero, a stop face (15) of the sliding member rests against a counter stop (14), which is secured to the sliding carriage, and prevents a tilting of the sliding carriage ;
c. a bar (23) extending over the slide path of the sliding carriage is pivotable between two end positions about a axis (24), which is rigid with the housing and which extends parallel to the said slide path, the two end positions being a first end position, in which the said bar (23) is not operatively connected to the sliding member, and a second end position, in which the bar (23) releases the stop face of the sliding member from the counter stop and allows for a tilting of the sliding carriage ;
d. a pin (28) is connected to the setting device (16, 17) of the stop plate (4), which pin conveys the bar from its first end position into its second end position when the cutting thickness setting at zero is reached ;
e. a catch (29) is arranged on the bar, which, when the second end position of the bar is reached, engages in the setting device of the stop plate and locks the said setting device with the cutting thickness setting at zero ;
f. a supporting surface (27) is provided on the sliding member, which surface supports the bar in its second end position when the sliding carriage is tilted away, and which holds the catch in a locking engagement with the setting device of the stop plate ;
g. the sliding member comprises an edge (31), on which the counter stop (14) rests when the sliding carriage is tilted.

2. A cutting machine according to claim 1, characterised in that the counter stop (14) is formed as a journal and is enclosed by a link-like recess (13) in the sliding member (12).

3. A cutting machine according to claim 2, characterised in that the journal is formed as a square journal and the recess (13) is defined by rectangular edges.

4. A cutting machine according to claim 1, 2 or 3, characterised in that the bar (23) is pivotably mounted at both end faces in pivots (24) which are rigid with the housing.

5. A cutting machine according to any one of claims 1 to 4, characterised in that, in its first end position, the bar (23) rests against a stop pin (25).

6. A cutting machine according to any one of the preceding claims, characterised in that the setting device of the stop plate (4) comprises a rotatably mounted disk (17), on which are arranged the pin (28) for conveying the bar (23) from its first end position into its second end position and a recess (20) receiving the catch (29).

7. A cutting machine according to any one of the preceding claims, characterised in that the sliding member (12) has a projecting nose (26) to engage the bar (23) and the supporting face (27) for the bar is situated below this nose.

## Revendications

1. Cisaille à trancher comportant un carter de machine '(2), un couteau circulaire tournant (3), porté sur le carter avec possibilité de rotation, une plaque de butée (4) que l'on peut déplacer pour régler l'épaisseur de tranchage par rapport au couteau circulaire, un dispositif de déplacement (17) de la plaque de butée, un chariot (5), qui peut prendre un mouvement coulissant de va-et-vient sur le carter et qui peut s'écarter du carter en pivotant, pour poser et amener le produit à trancher et un dispositif de verrouillage (14, 23, 26, 29) qui d'une part interdit un pivotement du chariot si la plaque de butée est réglée pour une épaisseur de tranchage différente de zéro et d'autre part exclut un déplacement de la plaque de butée, se trouvant à la position d'épaisseur de tranchage zéro, si le chariot a pivoté, caractérisée par les attributs suivants du dispositif de verrouillage :
a. un coulisseau (12) est fixé, avec articulation, au chariot (5, 8) ;
b. lorsque le réglage de l'épaisseur de tranchage est différent de zéro, une surface de butée (15) du coulisseau s'appuie contre une contre-butée (14) solidaire du chariot et interdit un pivotement de chariot :
c. une tringle (23) qui s'étend sur toute la course du chariot, peut pivoter, autour d'un axe (24) fixe par rapport au carter et courant parallèlement à cette course, entre deux positions d'extrémité, à savoir une première position d'extrémité dans laquelle elle n'est pas en liaison active avec le coulisseau et une seconde position d'extrémité dans laquelle elle dégage la surface de butée du chariot d'avec la contre-butée et autorise un pivotement du coulisseau ;
d. au dispositif de déplacement (16, 17) de la plaque de butée (4) est liée une cheville (28) qui, lorsque l'on atteint la position zéro de réglage de l'épaisseur de tranchage, fait passer la tringle de sa première position d'extrémité à sa seconde position d'extrémité ;
e. sur la tringle est disposée une griffe (29) qui, lorsque la tringle atteint sa seconde position d'extrémité, vient en prise avec le dispositif de déplacement de la plaque de butée et bloque celle-ci dans la position zéro de réglage d'épaisseur de tranchage ;
f. sur le chariot est prévue une surface d'appui (27) qui, lorsque le chariot a pivoté, vient appuyer la tringle, qui se trouve dans sa seconde position d'extrémité, et maintient la griffe en prise bloquante avec le dispositif de déplacement de la plaque de butée ;
g. le coulisseau présente une arête (31) sur laquelle s'appuie la contre-butée (14) lorsque le chariot a pivoté.

2. Cisaille à trancher selon la revendication 1, caractérisée en ce que la contre-butée (14) est conçue sous forme de broche et qu'elle est enfermée dans un évidement (13) en forme de coulisse du coulisseau (12).

3. Cisaille à trancher selon la revendication 2, caractérisée en ce que la broche a la forme d'une broche carrée et que l'évidement (13) est limité par des rectangles.

4. Cisaille à trancher selon la revendication 1, 2 ou 3, caractérisée en ce que la tringle (23) porte, à ces deux extrémités frontales, avec possibilité de pivotement, sur un pivot (24) fixe par rapport au carter.

5. Cisaille à trancher selon l'une des revendications 1 à 4, caractérisée en ce que la tringle (23) s'appuie, à sa première position d'extrémité, contre une broche de butée (25).

6. Cisaille à trancher selon l'une des revendications précédentes, caractérisée en ce que le dispositif de déplacement de la plaque de butée (4) comporte un disque (17) qui peut tourner et sur lequel sont disposés la cheville (28) prévue pour faire passer la tringle (23) de sa première position d'extrémité à sa seconde position d'extrémité et un évidement (20) dans lequel se loge la griffe (29).

7. Cisaille à trancher selon l'une des revendications précédentes, caractérisée en ce que le coulisseau (12) présente un talon en saillie (26) où la tringle (23) vient en prise : et en ce que la surface d'appui (27) pour la tringle se trouve en dessous de ce talon.
